# EUROPÄISCHE PATENTSCHRIFT

(11) **EP 1 047 839 B1**
(45) Veröffentlichungstag und Bekanntmachung des Hinweises auf die Patenterteilung: **18.02.2004**
(21) Anmeldenummer: 98966842.1
(22) Anmeldetag: 22.12.1998
(51) Int. Cl.: E01B 25/00

(54) **SPURWECHSELEINRICHTUNG FÜR FAHRWEGE EINER MAGNETSCHWEBEBAHN**
LINE-CHANGING DEVICE FOR TRACKS OF A MAGNETIC LEVITATION TRAIN
DISPOSITIF POUR VARIER L'ECARTEMENT DE VOIES D'UN TRAIN A SUSTENTATION MAGNETIQUE

(30) Priorität: 14.01.1998 DE 19800908
(43) Veröffentlichungstag der Anmeldung: 02.11.2000
(73) Patentinhaber: ThyssenKrupp Transrapid GmbH, 34127 Kassel (DE)
(72) Erfinder: PICHLMEIER, Franz-Xaver, D-84416 Taufkirchen (DE)
(74) Vertreter: Dahlkamp, Heinrich-Leopold, Dipl.-Ing.
(86) Internationale Anmeldenummer: PCT/EP1998/008396
(87) Internationale Veröffentlichungsnummer: WO 1999/036626

(56) Entgegenhaltungen:
- WO-A-98/05820
- DE-A- 2 758 075
- DE-A- 4 416 819
- DE-B- 1 223 863

## Beschreibung

Die Erfindung betrifft eine Spurwechseleinrichtung für Fahrwege einer Magnetschwebebahn gemäß dem Oberbegriff des Patentanspruchs 1.

Zur Realisierung des Spurwechsels von einem Fahrweg auf den benachbarten ist es für Magnetschwebebahnen bekannt, im Bereich der zwischen den Fahrwegen zu schaffenden Gleisverbindung in jedem Fahrweg einen speziellen Fahrwegträger vorzusehen, der als einseitig eingespannte Stahlbiegeweiche ausgebildet ist. Diese Stahlbiegeweiche kann in Richtung des anderen Fahrweges und der dort angeordneten Stahlbiegeweiche gebogen werden. Das Biegen der Weichen erfolgt derart, daß ihre freien Enden fluchtend aufeinander ausgerichtet sind und der mittlere Bereich einem vorgegebenen Krümmungsverlauf folgt. Hierfür sind, über den mittleren Bereich bis zum Ende der Weiche verteilt, mehrere in horizontaler Richtung wirkende Verstellelemente und Fixierelemente vorgesehen, die auch miteinander zu einer Funktionseinheit kombiniert sein können.

Des weiteren ist es bekannt, den auch als Biegelinie bezeichneten Krümmungsverlauf der Weiche durch gegen Widerlager wirkende Verschiebeeinheiten herzustellen.

In der DE 44 16 819 A1 wird eine Gleisverbindung beschrieben, bei der von jedem Fahrweg ein Biegeträger in Richtung des anderen Fahrweges elastisch biegbar ist, deren biegbare Enden zur Bildung der Gleisverbindung zueinander
fluchtend ausrichtbar sind, wobei der an das elastisch biegbare Ende des Biegeträgers angrenzende Träger von dem benachbarten Fahrweg weg nach außen elastisch biegbar ist.

Hiermit wird ein Übergang zwischen den Fahrwegen auch für den Fall ermöglicht, daß der Abstand der Fahrwege weniger als das Doppelte des Lichtraumprofils der Fahrzeuge beträgt. Dem steht aber ein vergleichsweise hoher technischer Aufwand bei nicht erheblicher Reduzierung des Abstandes der Fahrwege gegenüber.

Der Erfindung liegt daher die Aufgabe zugrunde, mittels der eingangs beschriebenen Spurwechseleinrichtung einen Spurwechsel zwischen zwei eng benachbarten Fahrwegen einer Magnetschwebebahn mit vergleichsweise einfachen technischen Mitteln zu ermöglichen.

Erfindungsgemäß wird diese Aufgabe gelöst, indem die Verlagerung der Anschlußträger aus dem Lichtraumprofil des Fahrzeuges verformungsfrei erfolgt.

Die Erfindung ist mit dem Vorteil verbunden, daß die Anschlußträger keiner Verformungsbeanspruchung unterliegen, wenn sie aus dem Lichtraumprofil des Fahrzeuges verlagert werden, so daß Materialermüdungen in den Anschlußträgern weitgehend ausgeschlossen sind.

In zweckmäßiger Ausführung der Erfindung erfolgt die Verlagerung der Anschlußträger aus dem Lichtraumprofil des Fahrzeuges biegebeanspruchungsfrei.

Nach einer zweckmäßigen Ausgestaltung erfolgt die Verlagerung der Anschlußträger aus dem Lichtraumprofil des Fahrzeuges durch Schwenken oder Drehen, was vorzugsweise um eine vertikale Achse erfolgt.

Die den Biegeträgern abgewandten Endabschnitte der Anschlußträger können auf einem Drehlager mit vertikaler Drehachse gelagert sein. Zur Drehung des Anschlußträgers auf dem Drehlager sind vorzugsweise ein oder mehrere mit Abstand zum Drehlager angeordnete und horizontal wirkende Verstellelemente vorgesehen.

Die Erfindung soll nachfolgend anhand eines Ausführungsbeispiels in Verbindung mit Zeichnungen näher erläutert werden.

Es zeigen
- Fig. 1: eine schematische Draufsicht eines Doppelspurfahrweges einer Magnetschwebebahn im Bereich einer Gleisverbindung und
- Fig. 2: eine Darstellung gemäß Fig. 1 mit zwischen den Fahrwegen hergestellter Gleisverbindung.

Ein aus den Fahrwegen 1 und 2 bestehender Doppelspurfahrweg einer Magnetschwebebahn ist in Fig. 1 dargestellt. Von einem hier nicht gezeigten Fahrzeug werden in Pfeilrichtung 3 auf dem Fahrweg 1 ein Fahrwegträger 4, ein Biegeträger 5, ein Anschlußträger 6 und ein weiterer Fahrwegträger 4 überfahren.

Auf dem benachbarten Fahrweg 2 bewegt sich das Fahrzeug in Pfeilrichtung 7 über die genannten Fahrwegelemente in gleicher Reihenfolge. Jeder Fahrweg 1, 2 des Doppelspurfahrweges kann natürlich in beiden Richtungen genutzt werden, wenn eine Gleisverbindung zum Überwechseln von einem Fahrweg auf den anderen nicht aufgebaut ist.

Zur Herstellung einer Gleisverbindung werden die einseitig eingespannten Biegeträger 5 in den Freiraum zwischen den Fahrwegen 1 und 2 mittels bekannter elektromechanischer Stellantriebe gebogen, die von außen horizontal gegen die Biegeträger 5 wirken. In gebogener Stellung werden die Biegeträger 5 durch die Stellantriebe und/oder Fixierelemente, wie Verriegelungen, gehalten.

Um einen ausreichenden seitlichen Abstand des die Gleisverbindung überfahrenden und den Fahrweg umgreifenden Fahrzeuges zu gewährleisten, werden die Anschlußträger 6 um Drehlager 8 durch ein oder mehrere Verstellelemente 9 je Anschlußträger 6 nach außen gedreht, ohne den Anschlußträger 6 zu verformen. Damit ist mit einfachen Mitteln ein für eine Überfahrt über die Gleisverbindung notwendiger Freiraum geschaffen und eine Beanspruchung des Anschlußträgers 6, wie sie bei einer Verformung desselben eintritt, vermieden worden.

## Patentansprüche

1. Spurwechseleinrichtung für Fahrwege (1, 2) einer Magnetschwebebahn, wobei die Fahrwege (1, 2) durch aneinandergereihte Fahrwegträger gebildet sind und die Spurwechsel mittels einer Gleisverbindung zwischen den Fahrwegen (1, 2) erfolgen und zum Aufbau der Gleisverbindung in jedem Fahrweg (1, 2) ein Fahrwegträger als Biegeträger (5) ausgeführt ist, der zur Schaffung eines Übergangs zwischen den Fahrwegen (1, 2) biegbar und im gebogenen Zustand relativ zu dem anderen Biegeträger (5) positionierbar ist, und wobei in jedem Fahrweg ein dem Biegeträger (5) benachbarter Fahrwegträger als Anschlußträger (6) ausgebildet ist, der beim Aufbau der Gleisverbindung aus dem Lichtraumprofil des Fahrzeuges verlagerbar ist, **dadurch gekennzeichnet, daß** die Verlagerung der Anschlußträger (6) verformungsfrei erfolgt.

2. Spurwechseleinrichtung nach Anspruch 1, **dadurch gekennzeichnet, daß** die Verlagerung der Anschlußträger (6) biegebeanspruchungsfrei erfolgt.

3. Spurwechseleinrichtung nach Anspruch 1 oder 2, **dadurch gekennzeichnet, daß** die Verlagerung der Anschlußträger (6) durch Schwenken oder Drehen erfolgt.

4. Spurwechseleinrichtung nach Anspruch 3, **dadurch gekennzeichnet, daß** die Dreh- oder Schwenkbewegung um eine vertikale Achse erfolgt.

5. Spurwechseleinrichtung nach Anspruch 4, **dadurch gekennzeichnet, daß** die Anschlußträger (6) mit ihrem dem Biegeträger (5) des betreffenden Fahrweges (1, 2) abgewandten Endabschnitt auf einem Drehlager (8) gelagert sind.

6. Spurwechseleinrichtung nach Anspruch 5, **dadurch gekennzeichnet, daß** an den Anschlußträgern (6) mit Abstand zum Drehlager (8) jeweils ein oder mehrere Verstellelemente (9) angeordnet sind, die horizontal wirken.

## Claims

1. A line-changing devices for roadways (1,2) of a magnetic levitation train, wherein said roadways (1,2) are formed by roadway bearers connected in series and wherein line changes are accomplished by means of a track junction between roadways (1,2) and wherein a roadway bearer is designed and built as an inflectible bearer (5) to establish the track junction in each roadway (1,2), said inflectible bearer being inflectible to create a transition between said roadways (1,2) and being positionable relatively to the other inflectible bearer (5) when inflected, and wherein a roadway bearer adjacent to said inflectible bearer (5) in each roadway is designed and built as a connecting bearer (6), which can be shifted out from the open base of the vehicle when establishing the track junction, **characterized in that** the shifting of connecting bearers (6) is performed free of any deformation.

2. A line-changing device pursuant to Claim 1, **characterized in that** the shifting of connecting bearers (6) is performed free of any bending stress.

3. A line-changing device pursuant to any one of Claim 1 or 2, **characterized in that** the shifting of connecting bearers (6) is performed by swivelling or rotating.

4. A line-changing device pursuant to Claim 3, **characterized in that** the swivelling or rotating movement is performed around a vertical axis.

5. A line-changing device pursuant to Claim 4, **characterized in that** the connecting bearers (6) with their end section averting from the inflectible bearer (5) of the relevant vehicle (1,2) are mounted on a pivot bearing (8).

6. A line-changing device pursuant to Claim 5, **characterized in that** one or several adjustment element(s) (9) are accommodated at the connecting bearers (6) at a certain distance to the pivot bearing (8), said adjustment elements acting horizontally.

## Revendications

1. Dispositif pour varier l'écartement de voies (1, 2) d'un train à sustentation magnétique, les voies (1, 2) étant constituées de traverses de voies alignées les unes aux autres et les écartements de voies étant réalisés à l'aide d'une jonction de voies entre les voies (1, 2) et une traverse de voie étant exécutée dans chaque voie (1, 2) en tant que traverse flexible (5) pour constituer la jonction de voies (1, 2), ladite traverse flexible pouvant être courbée pour créer une transition entre les traverses de voie (1, 2) et pouvant être positionnée relativement à l'autre traverse flexible (5) à l'état courbé, et une traverse de voie voisine de la traverse flexible (5) étant exécutée dans chaque voie sous forme de traverse de raccordement (6), qui, lors de la constitution de la jonction de voies, se laisse déplacer hors du gabarit d'espace libre du véhicule, **caractérisé en ce que** le déplacement des traverses de raccordement (6) a lieu sans déformation.

2. Dispositif pour varier l'écartement de voies selon la revendication 1, **caractérisé en ce que** les traverses de raccordement (6) se déplacent sans être soumises à des charges de flexion.

3. Dispositif pour varier l'écartement de voies selon la revendication 1 ou 2, **caractérisé en ce que** le déplacement des traverses de raccordement (6) a lieu par pivotement ou rotation.

4. Dispositif pour varier l'écartement de voies selon la revendication 3, **caractérisé en ce que** le mouvement de rotation ou de pivotement s'effectue autour d'un axe vertical.

5. Dispositif pour varier l'écartement de voies selon la revendication 4, **caractérisé en ce que** les traverses de raccordement (6) sont montées sur un coussinet de pivotement (8) avec leur section d'extrémité opposée à la traverse flexible (5) de la voie concernée (1, 2).

6. Dispositif pour varier l'écartement de voies selon la revendication 5, **caractérisé en ce qu'**un ou plusieurs éléments de réglage (9) agissant dans le sens horizontal sont respectivement placés sur les traverses de raccordement (6) à une distance du coussinet de pivotement (8)
